# EUROPÄISCHE PATENTSCHRIFT

(11) **EP 0 455 758 B1**
(45) Veröffentlichungstag und Bekanntmachung des Hinweises auf die Patenterteilung: **16.02.1994**
(21) Anmeldenummer: 90914674.8
(22) Anmeldetag: 12.10.1990
(51) Int. Cl.: F02M 51/08, F02M 61/18

(54) **ELEKTROMAGNETISCH BETÄTIGBARES KRAFTSTOFFEINSPRITZVENTIL**
ELECTROMAGNETICALLY OPERATED FUEL-INJECTION VALVE
INJECTEUR DE CARBURANT A COMMANDE ELECTROMAGNETIQUE

(30) Priorität: 25.11.1989 DE 3939093
(43) Veröffentlichungstag der Anmeldung: 13.11.1991
(73) Patentinhaber: ROBERT BOSCH GMBH, 70442 Stuttgart (DE)
(72) Erfinder: GREINER, Max, D-7016 Gerlingen (DE); ROMANN, Peter, D-7000 Stuttgart 30 (DE); REITER, Ferdinand, D-7145 Markgröningen (DE); BABITZKA, Rudolf, D-7141 Kirchberg-Neuhof (DE)
(86) Internationale Anmeldenummer: DE9000775
(87) Internationale Veröffentlichungsnummer: WO9108392

(56) Entgegenhaltungen:
- EP-A- 0 350 885
- EP-A- 0 358 922
- FR-A- 2 447 470
- GB-A- 2 225 809
- US-A- 4 483 485
- US-A- 4 660 770
- Patent Abstracts of Japan, vol. 8, No. 197, M324, abstract of JP 59-87267, publ. 1984-05-19 (MITSUBHISHI JIDOSHA KOGYO K.K.)

## Beschreibung

Die Erfindung geht aus von einem Kraftstoffeinspritzventil nach der Gattung des Patentanspruchs 1.

Durch die FR-A-2 447 470 ist schon ein gattungsgemäßes Kraftstoffeinspritzventil bekannt. Bei diesem sind in einem Ventilsitzkörper ein Führungszylinder und sich mit einem Absatz anschließend ein Ventilsitz und daran anschließend eine Austrittsöffnung für den einzuspritzenden Kraftstoff ausgebildet. Der Führungszylinder führt den kugelartigen Ventilschließkörper. In einer Ebene senkrecht zur Ventillängsachse münden an dem Absatz am stromabwärtigen Ende des Führungszylinders Drallkanäle, so daß der zugeführte Kraftstoff in den Ventilsitz umgelenkt werden muß und sich Probleme für eine gleichmäßige Kraftstoffverteilung ergeben.

Dem Gegenstand des Patentanspruchs 1 liegt die Aufgabe zugrunde, eine gleichmäßigere Kraftstoffverteilung zu erreichen.

Das Kraftstoffeinspritzventil mit den kennzeichnenden Merkmalen des Patentanspruchs 1 hat den Vorteil, daß ein verbessertes Kraftstoffstrahlbild erreicht wird. Weitere vorteilhafte Ausgestaltungen der Erfindung ergeben sich aus den Unteransprüchen. Besonders vorteilhaft ist es für eine kostengünstige und maßgenaue Herstellung, den Führungszylinder und/oder den Ventilsitz und/oder die Drallnuten durch Prägen zu erzeugen.

Ein Ausführungsbeispiel der Erfindung ist in der nachfolgenden Beschreibung anhand der zugehörigen Zeichnung näher erläutert. Die Figur 1 zeigt eine Schnittdarstellung des Ventilsitzbereichs eines Kraftstoffeinspritzventils, die Figur 2 zeigt den Ventilsitzkörper des Kraftstoffeinspritzventils als Einzelheit.

Das in Figur 1 gezeigte Kraftstoffeinspritzventil 1 für eine Kraftstoffeinspritzanlage gemischverdichtender, fremdgezündeter Brennkraftmaschinen hat ein Ventilgehäuse 3 mit einer Durchgangsöffnung 4, in der ein Ventilsitzkörper 5 mittels einer Schweißverbindung 6 befestigt ist. Der Ventilsitzkörper 5 ist mit einem zentralen, bohrungsartigen Führungszylinder 7 versehen. Stromabwärts des Führungszylinders 7 weist der Ventilsitzkörper 5 weiterhin einen Ventilsitz 8 und darauf folgend wenigstens eine Austrittsöffnung 9 zur Kraftstoffeinspritzung in ein Saugrohr einer Brennkraftmaschine auf.

Durch die Durchgangsöffnung 4 ragt ein rohrförmiges Ventilschließglied 10 mit radialen Öffnungen 11. Auf der dem Ventilsitz 8 zugewandten Seite trägt das Ventilschließglied 10 einen Ventilschließkörper 12, beispielsweise in Form einer gehärteten Kugel. Auf der dem Ventilsitz 8 abgewandten Seite trägt das Ventilschließglied 10 einen Anker 15 aus weichmagnetischem Material. Der Ventilschließkörper 12 ragt mit engem Spiel in den Führungszylinder 7 und liegt im geschlossenen Zustand des Kraftstoffeinspritzventils 1 am Ventilsitz 8 an. Die Wand des Führungszylinders 7 ist mit schräg zur Achse des Ventilschließgliedes 10 verlaufenden Drallnuten 16 versehen. Ringförmig läuft zwischen dem Führungszylinder 7 und dem Ventilsitz 8 eine Nut 22 um und unterbricht damit den Übergang der Drallnuten 16 zum Ventilsitz 8.

In Schließrichtung beaufschlagt eine Druckfeder 17 das Ventilschließglied 10. Eine Magnetspule 18 ist zum Anker 15 benachbart so angeordnet, daß sie, sobald sie erregt wird, den Anker 15 entgegen der Schließrichtung anhebt.

Der in Figur 2 gezeigte Ventilsitzkörper 5 zeigt deutlich die Drallnuten 16, die zur Achse des Ventilsitzkörpers 5 geneigt verlaufen. Außerdem sind der Ventilsitz 8 und die wenigstens eine Austrittsöffnung 9 erkennbar. Bei dieser Ausführungsform des Ventilsitzkörpers 5 ist besondere Bearbeitungsgenauigkeit für den Führungszylinder 7 notwendig, zu dem der Ventilsitz 8 konzentrisch sein muß, damit das Ventilschließglied 10 beim Öffnen und Schließen schnell vom Ventilsitz 8 abhebt bzw. schnell dichtet. Der Reibweg zwischen Ventilschließglied 10 und Ventilsitz 8 ist dadurch so kurz wie möglich gehalten. Eine Mantelfläche 20 des Ventilsitzkörpers 5 darf zum Führungszylinder 7 durchaus leicht exzentrisch sein, da sich dies durch die Länge des Ventilschließgliedes 10 und die Kugelform des Ventilschließkörpers 12 nicht nachteilig auswirkt.

Um das Kraftstoffeinspritzventil 1 zu öffnen, wird ein nicht dargestellter elektrischer Stromkreis der Magnetspule 18 geschlossen. Die daraufhin wirksamen magnetischen Kräfte ziehen den Anker 15 an. Mit diesem gemeinsam wird der Ventilschließkörper 12 des Ventilschließgliedes 10 vom Ventilsitz 8, entgegen der beaufschlagenden Druckfeder 17 wegbewegt, so daß der Kraftstoff durch das Ventilschließglied 10 und dessen radiale Öffnungen 11 hindurch über die Drallnuten 16 zum Ventilsitz 8 und stromabwärts zu der mindestens einen Austrittsöffnung 9 gelangen und abgespritzt werden kann. Die umlaufende Nut 22 zwischen Führungszylinder 7 und dem Ventilsitz 8 ermöglicht eine gleichmäßigere Kraftstoffverteilung, wodurch die Kraftstoffaufbereitung zusätzlich verbessert wird.

Besonders kostengünstig und maßgenau sind durch Prägen Führungszylinder 7 und/oder Ventilsitz 8 und/oder die Drallnuten 16 im Führungszylinder 7 im Ventilsitzkörper 5 in ihrer endgültigen Form herstellbar. Das Prägen erfolgt dabei in bekannter Weise mittels entsprechend gestalteter Prägewerkzeuge.

## Patentansprüche

1. Elektromagnetisch betätigbares Kraftstoffeinspritzventil (1) mit einem Ventilgehäuse (3), einem Ventilsitzkorper (5) mit einem Führungszylinder (7), in den ein kugelartiger, durch Drallnuten (16) umströmbarer Ventilschließkörper (12) ragt und geführt ist, den ein Ventilschließglied (10) trägt und der durch Aufliegen an oder Abheben von einem ebenfalls im Ventilsitzkörper (5) vorgesehenen Ventilsitz (8) den Kraftstoffstrom zu wenigstens einer im Ventilsitzkörper (5) angeordneten Austrittsöffnung (9) freigibt oder unterbricht, dadurch gekennzeichnet, daß im Ventilsitzkörper (5) zwischen Führungszylinder (7) und Ventilsitz (8) eine umlaufende Nut (22) vorgesehen ist.

2. Kraftstoffeinspritzventil nach Anspruch 1, dadurch gekennzeichnet, daß in der Wand des Führungszylinders (7) Drallnuten (16) vorgesehen sind.

3. Kraftstoffeinspritzventil nach Anspruch 2, dadurch gekennzeichnet, daß der Führungszylinder (7) und/oder der Ventilsitz (8) und/oder die Drallnuten (16) im Ventilsitzkörper (5) durch Prägen hergestellt sind.

4. Kraftstoffeinspritzventil nach Anspruch 1, dadurch gekennzeichnet, daß das Ventilgehäuse (3) den Ventilsitzkörper (5) mittels einer Schweißverbindung trägt.

## Claims

1. Electromagnetically actuable fuel injection valve (1) having a valve housing (3) and a valve seat body (5) which has a guide cylinder (7) into which a spherical valve closing body (12) protrudes and is guided, it being possible for flow to take place through swirl grooves (16) around this valve closing body (12), which is carried by a valve closing element (10) and releases or interrupts the fuel flow to at least one outlet opening (9) arranged in the valve seat body (5) by coming into contact with or lifting from a valve seat (8) likewise provided in the valve seat body (5), characterized in that a peripheral groove (22) is provided in the valve seat body (5) between the guide cylinder (7) and the valve seat (8).

2. Fuel injection valve according to Claim 1, characterized in that swirl grooves (16) are provided in the wall of the guide cylinder (7).

3. Fuel injection valve according to Claim 2, characterized in that the guide cylinder (7) and/or the valve seat (8) and/or the swirl grooves (16) in the valve seat body (5) are manufactured by stamping.

4. Fuel injection valve according to Claim 1, characterized in that the valve housing (3) carries the valve seat body (5) by means of a welded connection.

## Revendications

1. Soupape d'injection de carburant (1) à commande électro-magnétique avec un boîtier de soupape (3), un corps de siège de soupape (5) comportant un cylindre de guidage (7), dans lequel se lève et est guidé un corps de fermeture de soupape (12) de type sphérique, qui peut être entouré de flux passant à travers des rainures à tourbillons(16), qui porte un élément de fermeture de soupape (10) et qui libère ou interrompt le flux de carburant à au moins un orifice de sortie (9) placé dans le corps du siège de soupape (5) en s'appuyant sur ou en se soulevant d'un siège de soupape (8) prévu également dans le corps du siège de soupape (5), caractérisée en ce que dans le corps de siège de soupape (5) entre le cylindre de guidage (7) et le siège de soupape (8) est prévue une rainure circulaire (22).

2. Soupape d'injection de carburant selon la revendication 1, caractérisée en ce que dans la paroi du cylindre de guidage (7) sont prévues des rainures drall (16).

3. Soupape d'injection de carburant selon la revendication 2, caractérisée en ce que le cylindre de guidage (7) et/ou le siège de soupape (8) et/ou les rainures drall (16) dans le corps de siège de soupape (5) sont produits par estampage.

4. Soupape d'injection de carburant selon la revendication 1, caractérisée en ce que le boîtier de soupape (3) porte le corps du siège de soupape (5) au moyen d'une liaison par soudure.
